# EUROPÄISCHE PATENTSCHRIFT

(11) **EP 0 765 675 B1**
(45) Veröffentlichungstag und Bekanntmachung des Hinweises auf die Patenterteilung: **29.08.2001**
(21) Anmeldenummer: 96115191.7
(22) Anmeldetag: 21.09.1996
(51) Int. Cl.: A62C 4/00

(54) **Verfahren und Vorrichtung zum Abschwächen einer Detonation in einem Behälter- bzw. Rohrleitungssystem**
Method and apparatus for damping a detonation in a container or a pipework system
Procédé et appareil d'amortissement d'une détonation dans un conteneur ou un système de tuyauterie

(30) Priorität: 29.09.1995 DE 19536292
(43) Veröffentlichungstag der Anmeldung: 02.04.1997
(73) Patentinhaber: Leinemann GmbH & Co., 38110 Braunschweig (DE); Deutsches Zentrum für Luft- und Raumfahrt e.V., 53175 Bonn (DE)
(72) Erfinder: Eichert, Helmut, Prof. Dr.-Ing., 08459 Neukirchen (DE); Heinrich, Frank, Dipl.-Ing., 38110 Braunschweig (DE); Kratzel, Thomas, Dipl.-Ing., 71332 Waiblingen (DE); Pantow, Eberhard, Dipl.-Ing., 70567 Stuttgart (DE)
(74) Vertreter: Lins, Edgar, Dipl.-Phys. Dr.jur.

(56) Entgegenhaltungen:
- EP-A- 0 375 455
- DE-B- 1 020 274
- DE-B- 1 192 980
- DE-C- 483 509
- DE-C- 937 879

## Beschreibung

Die Erfindung betrifft ein Verfahren zum Abschwächen einer Detonation in einem Behälter- bzw. Rohrleitungssystem, bei dem eine anlaufende Detonationsfront aufgeteilt und in einem Expansionsraum wieder zusammengeführt wird.

Die Erfindung betrifft ferner eine Vorrichtung zum Abschwächen einer Detonation in einem Behälter- bzw. Rohrleitungssystem mit einer im Fortpflanzungsweg der Detonationsfront liegenden Wandanordnung zum Aufteilen und Umlenken der Detonationsfront und mit einem Expansionsraum, in dem die aufgeteilte Detonationsfront wieder zusammengeführt wird.

Die Ausbreitung einer Explosion eines zündfähigen Gasgemisches in einem Behälter- bzw. Rohrleitungssystem kann als Detonation oder als Deflagration erfolgen. Bei der Detonation überlagern sich die Flammenfront und die durch die Druckwelle der Explosion gebildete Stoßfront, während bei der Deflagration die Stoßwellen der Flammenfront vorauseilen. Die Flammenfortpflanzungsgeschwindigkeit von Deflagrationen liegen bei einigen 100 m/sec. und die Verbrennungsdrücke in Stoßrichtung bei bis zu 10 bar (bei einem Ausgangsdruck der Gemische von 1 bar), während bei Detonationen Flammenfortpflanzungsgeschwindigkeiten von mehreren 1.000 m/sec. und Drücke in Stoßrichtung von bis zu 100 bar auftreten können.

Es ist bekannt, die zerstörerische Wirkung von Detonationen durch Abschwächung bzw. Beendigung der Detonation zu vermeiden und vorzugsweise dabei die Flammen der Flammenfront der Detonation zum Erlöschen zu bringen. Häufig werden daher sogenannte "Detonationsbremsen" bzw. "Detonationsstoßfänger" mit einer Flammensperre kombiniert, die eine Vielzahl enger und langer Spalte aufweist, in denen die Flamme so stark abgekühlt wird, daß sie zum Erlöschen kommt.

Eine Detonationssicherung bestehend aus einer Detonationsbremse und einer Flammensperre ist durch die DE-PS 1 192 980 bekannt. Die sich durch eine Rohrleitung fortpflanzende Detonationsfront wird bei der bekannten Vorrichtung durch die konvexe Außenseite einer kreiszylindrisch ausgebildeten Wand aufgeteilt und gelangt in einen Expansionsraum mit einem gegenüber der Rohrleitung vergrößerten Volumen. Die aufgeteilte Detonationsfront kann erst nach mehreren Umlenkungen gegen die Flammensperre laufen, die in einem Ausgangstutzen befestigt ist, der um 90° gegenüber der Rohrleitung abgewinkelt ist, in der sich die Detonation ursprünglich ausgebreitet hat. Die mehreren Umlenkungen werden dadurch erforderlich, daß eine zweite halbkreiszylindrische Wand mit einem kleineren Durchmesser vorgesehen ist, wobei die zueinander zeigenden Feinwandstücke einander überlappend angeordnet sind und dadurch eine Art Labyrinth bilden. Bei diesen bekannten Vorrichtungen können die aufeinander zulaufenden Teil-Detonationsfronten eine Nachdetonation auslösen, insbesondere, wenn ungünstige Gemischbedingungen vorliegen. Es ist daher erforderlich, die Flammensperre so zu dimensionieren, daß sie auch in diesem Fall eine sichere flammenlöschende Wirkung aufweist. Die flammenlöschenden Spalte der Flammensperre müssen ausreichend lang und ausreichend eng dimensioniert sein, wodurch jedoch für den Normalbetrieb bei der Durchströmung des Betriebsmediums ein relativ hoher Druckverlust in Kauf genommen werden muß. Darüberhinaus entsteht durch enge und lange Durchtrittspalte ein erhöhter Wartungsaufwand.

Eine ähnliche Vorrichtung ist durch DE-A 934 574 und DE-A 937 879 bekannt. Die Flammensperre befindet sich hierbei in einem um 90° gegenüber der Rohrleitung abgewinkelten Stutzen. In einem topfartigen Gehäuse ist fluchtend mit der Rohrleitung eine sich verjüngende Düse vorgesehen, der mit Abstand eine sich erweiternde Düse gegenüberliegt. Am Rand des Behälters befindet sich eine gebogene Rückleitung, die zur zuführenden Rohrleitung zurück gerichtet ist. Der Hauptstrom der ankommenden Gasströmung fließt durch die sich verjüngende Düse und erzeugt am Ausgang dieser Düse einen Unterdruck, der durch die Gase von der Flammensperre abgesaugt werden sollen. Die durch die gegenüberliegende Düse laufende Hauptströmung wird durch die Rückleitung zurück geführt und prallt dort auf einen Nebenstrom des anlaufenden Explosionsdruckes, der vor dem Eintritt in die Düse seitlich in die Rückleitung einfließt. Durch die zusammenprallenden Strömungen wird der Explosionsdruck verringert. Über einen Pufferraum zwischen den Düsen und der Flammensperre kann das im Wesentlichen zum Stillstand gekommene Gas durch die Flammensperre abfließen. Die bekannte Vorrichtung dient zur Sicherung gegen anlaufende Explosionen und ist nicht für mit wesentlich höherer Energie und Geschwindigkeit anlaufende Detonationen geeignet.

Der Erfindung liegt daher die Aufgabe zugrunde, ein Verfahren und ein Vorrichtung anzugeben, durch die die Abschwächung einer Detonation in einem Behälter- bzw. Rohrleitungssystem verbessert werden kann.

Diese Aufgabe wird mit einem Verfahren der eingangs erwähnten Art erfindungsgemäß dadurch gelöst, dass die Aufteilung der Detonationsfront in eine Hauptfront und eine wesentlich kleiner ausgebildete Nebenfront erfolgt und dass die Hauptfront mit einer längeren Laufzeit in den Expansionsraum geleitet wird, sodass beim Eintritt der Hauptfront in den Expansionsraum dieser Verbrennungsgase der Nebenfront enthält.

Während die Wirkungsweise der bekannten Vorrichtungen zur Detonationsabschwächung darauf beruhten, dass die Detonationsfront möglichst effektiv und häufig umgelenkt wird, um so die Fortpflanzungsgeschwindigkeit herabzusetzen und Energie zu verbrauchen, beruht die erfindungsgemäße Lösung darauf, dass ein vorzugsweise kleinerer Teil der Detonationsfront als Nebenfront in den Expansionsraum geleitet wird und dort, vorzugsweise in Form einer Deflagration, abbrennt, so dass die Hauptfront beim Eintritt in den Expansionsraum im wesentlichen Abgase vorfindet, wodurch die Fortpflanzung der Detonation behindert wird, so dass diese regelmäßig zerfällt. Dies wird sichergestellt, wenn die Laufzeit der Hauptfront relativ zur Nebenfront so dimensioniert wird, dass die Nebenfront in dem Expansionsraum bereits vollständig zerfallen ist, wenn die Hauptfront in den Expansionsraum eintritt.

Das erfindungsgemäße Verfahren läßt sich in allen Behälter- bzw. Rohrleitungssystemen einsetzen, um Detonationen zu vernichten bzw. zumindest abzuschwächen. Für Verbindungsstellen in andere Systeme oder in den Außenbereich wird zweckmäßigerweise eine Kombination mit einer herkömmlichen Flammensperre vorgenommen, wobei die verbesserte Wirkung der erfindungsgemäßen Detonationsabschwächung dazu führt, dass die Flammensperre weniger enge und/oder wenige lange Flammen löschende Spalte aufweisen muß, so dass der durch die Flammensperre bewirkte Druckabfall für den normalen Betriebszustand verringert wird.

Das erfindungsgemäße Verfahren ist besonders wirksam, wenn die Nebenfront in den ausgangsseitigen Teil des Expansionsraum geleitet wird, also beispielsweise bis kurz vor eine dort angeordnete Flammensperre, bevor sie in den Expansionsraum eintreten kann. Das dadurch bewirkte gegenläufige Abbrennen der Nebenfront und Eintreten der Hauptfront in die Expansionskammer führt zu einer noch verbesserten und noch sichereren Abschwächung der Detonation.

Eine nach dem erfindungsgemäßen Verfahren funktionierende Vorrichtung der eingangs erwähnten Art ist dadurch gekennzeichnet, dass die einen ersten Leitungsweg für Hauptfront und einen zweiten Leitungsweg für eine Nebenfront der Detonationsfront bildet, wobei der Gesamtquerschnitt des ersten Leitungswegs wesentlich großer ist als der Gesamtquerschnitt des zweiten Leitungswegs und die Leitungswege so dimensioniert sind, dass die Hauptfront gegenüber der Nebenfront verzögert in den Expansionsraum eintritt. Dabei ist der Gesamtquerschnitt des ersten Leitungswegs vorzugsweise mindestens vier mal so groß wie der Gesamtquerschnitt des zweiten Leitungswegs.

Um sicherzustellen, dass die Detonation der Nebenfront beim Eintritt in die Expansionskammer in eine Deflagration übergegangen ist, ist der zweite Leitungsweg in einer bevorzugten Ausführungsform aus wenigstens einer Öffnung oder wenigstens einem Leitungsstück gebildet, dessen Durchmesser jeweils unterhalb des kritischen Durchmessers liegt. Der Begriff "kritischer Durchmesser" legt die Erkenntnis zugrunde, dass unterhalb eines bestimmten Durchmessers eines Leitungsstücks Stoßfront und Flammenfront nicht mehr gemeinsam voranschreiten können und daher getrennt werden. Erläuterungen des Begriffes "kritischer Rohrdurchmesser" finden sich in dem Artikel von Lee, J.H.S. Dynamic Parameters of Gaseous Detonations, Ann.Rev.Fluid.Mech. 16 (1984), Seiten 311 bis 336.

Aus den oben erwähnten Gründen kann der Expansionsraum am bezüglich der Wandanordnung strömungsmäßig anderen Ende durch eine Flammensperre mit flammenlöschenden Spalten abgeschlossen sein.

Für einen kompakten Aufbau der Vorrichtung, die unnötig lange Verzögerungen der Hauptfront vermeidet, ist es zweckmäßig, wenn der zweite Leitungsweg den direkten Druchtritt der Nebenfront in den Expansionsraum im wesentlichen ohne Umlenkung erlaubt. Dies ist insbesondere dann zweckmäßig, wenn bereits durch die Unterschreitung des kritischen Durchmessers für eine Trennung von Flammenfront und Stoßfront gesorgt wird, so daß energiezehrende Umlenkungen für die Nebenfront nicht mehr erforderlich sind. Da die Nebenfront im wesentlichen unverzögert fortschreitet, ist die für die Hauptfront benötigte Verzögerung minimiert.

Der zweite Leitungsweg kann in einer einfachen Ausführungsform durch wenigstens eine in Fortpflanzungsrichtung der Detonationsfront liegende Öffnung der Wandanordnung gebildet sein. Alternativ hierzu ist der zweite Leitungsweg durch wenigstens ein in Fortpflanzungsrichtung der Detonationsfront liegendes Leitungsstück gebildet. Das Leitungsstück kann zweckmäßigerweise kurz vor der Flammensperre enden, um die Gegenläufigkeit des Abbrennens der Flamme der Nebenfront und des Eintritts der Hauptfront in den Expansionsraum zu gewährleisten. Bei einer in einem abgewinktelten Rohrstück angeordneten Flammensperre ist das Leitungsstück zweckmäßigerweise entsprechend gebogen. Die Wandanordnung der erfindungsgemäßen Vorrichtung kann in an sich bekannter Weise einen kreiszylindrischen Wandabschnitt aufweisen, der die Detonationsfront in zwei Hauptfronten aufteilt und umlenkt und der wenigstens eine Öffnung bzw. ein Leitungsstück für den Durchtritt der Nebenfront aufweist.

In einer alternativen konstruktiven Ausführungsform weist die Wandanordnung eine eine anlaufende Detonationsfront umfassende becherförmige Wand auf, in deren Boden sich wenigstens eine Öffnung bzw. ein Leitungsstück als zweiter Leitungsweg für den Durchtritt der Nebenfront befindet, wobei der erste Leitungsweg an der Außenseite der zylindrischen Abschnitte der becherförmigen Wand verläuft.

Die Erfindung soll im folgenden anhand von in der Zeichnung dargestellten Ausführungsbeispielen näher erläutert werden. Es zeigen:
- Figur 1 -: einen Vertikalschnitt durch ein erstes, als Winkelstück ausgeführtes Ausführungsbeispiel der Erfindung,
- Figur 2 -: einen Horizontalschnitt durch das erste Ausführungsbeispiel gemäß Figur 1,
- Figur 3 -: einen Vertikalschnitt durch ein als Winkelstück ausgebildetes zweites Ausführungsbeispiel der Erfindung,
- Figur 4 -: einen Horizontalschnitt durch das Ausführungsbeispiel gemäß Figur 3,
- Figur 5 -: einen Vertikalschnitt durch ein drittes, als Winkelstück ausgeführtes Ausführungsbeispiel der Erfindung,
- Figur 6 -: einen Horizontalschnitt durch das Ausführungsbeispiel gemäß Figur 5,
- Figur 7 -: einen Vertikalschnitt durch ein linear ausgebildetes viertes Ausführungsbeispiel der Erfindung,
- Figur 8 -: einen Vertikalschnitt durch ein linear ausgebildetes fünftes Ausführungsbeispiel der Erfindung,
- Figur 9 -: einen Vertikalschnitt durch ein linear ausgeführtes sechstes Ausführungsbeispiel der Erfindung.

Die in den Figuren 1 und 2 dargestellte Vorrichtung weist ein als Winkelstück ausgebildetes Gehäuse 1 mit einem bezüglich der möglichen Detonation eingangsseitigen Anschlußflansch 2 und einem dazu um 90° abgewinkelten ausgangsseitigen Anschlußflansch 3 auf. Beide Anschlußflansche 2,3 weisen Wandungen 4,5 auf, die sich zum Inneren des Gehäuses 1 hin konisch erweitern. In dem erweiterten Teil der Wandung 5 des ausgangsseitigen Anschlußflansches 3 befindet sich eine Stufe 6, auf die eine übliche Flammensperre 7 aufgelegt ist. Die Flammensperre 7 wird mit Hilfe eines Einsatzes 8 des Gehäuses 1 an ihrem Ort gehalten Der Einsatz 8 weist eine im wesentlichen kreiszylindrische Wandung 9 auf, die durch ein Übergangsstück 10 in einen unteren freien Rand 11 erweitert ist, der an der Flammensperre 7 anliegt.

Die kreiszylindrische Wandung 9 weist an der dem eingangsseitigen Flansch 2 gegenüberliegenden Seite eine schlitzförmige Öffnung 12 auf und ist auf der dem ausgangsseitigen Anschlußflansch 3 gegenüberliegenden Seite durch eine flache Platte 13 abgeschlossen. Der Einsatz 8 wird insgesamt durch einen auf das Gehäuse 1 aufgeschraubten Deckel 14 an Ort und Stelle abgedichtet gehalten.

Im Übergangsstück 10 befindet sich in der vertikalen Mittelebene des eingangsseitigen Anschlußflansches 2 eine Öffnung 15 mit einem Durchmesser, der weniger als 1/4 des Durchmessers des eingangsseitigen Anschlußflansches 2 beträgt und einen noch wesentlich geringeren Teil des erweiterten Querschnitts des Gehäuses 1 vor der kreiszylindrischen Wandung 9 einnimmt.

Die kreiszylindrische Wandung 9 weist ferner in dem dem Eingangsflasch 2 gegenüberliegenden Bereich seitlich von der Öffnung 12 radiale Verstärkungsrippen 16 auf, die sich radial bis zur Höhe des freien Randes 11 erstrecken.

Eine durch den eingangsseitigen Anschlußflansch 2 des Gehäuses 1 einlaufende Detonationsfront gelangt auf die kreiszylindrische Wandung 9 und wird dort aufgeteilt. Wegen der Symmetrie der Anordnung werden zwei Hauptfronten gebildet, die um die kreiszylindrische Wandung 9 und die Verstärkungsrippen 16 herumlaufen und durch die Öffnung 12 in den einen Expansionsraum 17 bildenden Innenraum der kreiszylindrischen Wandung 9 eintreten. Die Hauptfronten gelangen somit über den beschriebenen ersten Leitungsweg in den Expansionsraum 17 und zur Flammensperre 7.

Ein kleiner Teil der anlaufenden Detonationsfront tritt durch die Öffnung 15 als Nebenfront hindurch und gelangt direkt in den Expansionsraum 17, und zwar dicht vor der Flammensperre 7. Die Öffnung 15 bildet somit einen zweiten Leitungsweg, auf dem eine Nebenfront der Detonationsfront in den Expansionsraum 17 gelangt.

Da die Hauptfronten über den ersten Leitungsweg einen längeren Weg in den Expansionsraum 17 als die Nebenfront zurücklegen müssen, gelangt die Nebenfront zeitlich vor den Hauptfronten in den Expansionsraum 17. Die Nebenfront zerfällt im Expansionsraum 17 und brennt als Deflagration ab. Wenn die Hauptfronten in den Expansionsraum eintreten, ist dieser somit - zumindest teilweise, vorzugsweise vollständig - mit Abgasen gefüllt, so daß die Hauptfronten im Expansionsraum 17 keine brennbaren Gase mehr oder nur noch geringe Mengen davon vorfinden und keine ausreichende Energie zur Fortpflanzung aufnehmen können. Auch die Hauptfronten zerfallen daher in dem Expansionsraum 17, bevor sie zur Flammensperre 7 gelangen.

Die Flammensperre 7 braucht somit nur noch für die wesentlich weniger gefährlichen Deflagrationen ausgelegt zu sein, kann also wesentlich weniger enge und/oder weniger lange Spalte aufweisen. Dadurch wird ein geringerer Strömungswiderstand gebildet und die Wartung der Flammensperre 7 erleichtert.

Bei dem in den Figuren 3 und 4 dargestellten Ausführungsbeispiel bildet der Einsatz 8' zugleich den Deckel 14 des Längsgehäuses 1 die kreiszylindrische Wandung 9' weist einen Druchmesser auf, der dem Außendurchmesser der Flammensperre 7 entspricht. Mit der Öffnung 12 auf der dem eingangsseitigen Anschlußflansch gegenüberliegenden Seite fluchtet ein weiterer kreiszylindrischer Wandabschnitt 18, der konzentrisch zu der kreiszylindrischen Wand 9', jedoch mit kleinerem Durchmesser angeordnet ist. Eine Öffnung 19 des kreiszylindrischen Wandabschnitts 18 zeigt zum eingangsseitigen Anschlußflansch 2, so daß die durch die kreiszylindrische Wand 9' gebildeten Teil- Hauptfronten durch ein durch die Öffnung 12, 19 gebildetes Labyrinth in den Expansionsraum 17' oberhalb der Flammensperre 7 gelangen.

In der Achse des eingangsseitigen Anschlußflansches 2 befindet sich in der kreiszylindrischen Wand 9' ein in den Expansionsraum 17' ragendes Leitungsstück 20, das mit einem Durchmesser unterhalb des kritischen Rohrdurchmessers eine Nebenfront ohne Umlenkung in den Expansionsraum 17' leitet, während die Hauptfront mehrfach umgelenkt und verzögert in den Expansionsraum 17' gelangen.

Bei dem in den Figuren 5 und 6 dargestellten dritten Ausführungsbeispiel ist gegenüber dem zweiten Ausführungsbeispiel der Figuren 3 und 4 das Leitungsstück 20' nach unten abgewinkelt, um die Nebenfront in einer größeren näher zur Flammensperre 7 in den Expansionsraum 17' einzuleiten. Darüberhinaus ist die kreiszylindrische Wandung 9'' als halbkreisförmiger Abschnitt ausgebildet. Der zweite kreiszylindrische Wandabschnitt 18 ist mit radialen Rippen 16' versehen, die zusammen mit den Enden des kreisförmigen Wandabschnitts 9'' Eintrittsöffnungen 12' bilden, die sich seitlich an der Wandanordnung befinden und zusammen mit der Öffnung 19 die mehrfachen Umlenkungen der Hauptfronten bewirken. Bei diesem Ausführungsbeispiel wird der Einsatz 8'' - wie bei dem ersten Ausführungsbeispiel - eine separaten Deckel 14 befestigt.

Bei dem in Figur 7 dargestellten vierten Ausführungsbeispiel weist ein Gehäuse 21 einen in einer gemeinsamen Achse liegenden eingangsseitigen Anschlußflansch 22 und ausgangsseitigen Anschlußflansch 23 auf. Der eingangsseitige Anschlußflansch 22 mündet mit einem zylindrischen Rohrstück 24 in den Innenraum des Gehäuses 21 und wird dort von einer becherförmigen Wand 25 überlappend übergriffen. Die becherförmige Wand 25 besteht aus einer zylindrischen Mantelwand 26 und einem vom eingangsseitigen Anschlußflansch 22 weggewölbten Boden 27. Zwischen dem rohrförmigen Leitungsstück 24 des eingangsseitigen Anschlußflansches 22 und der zylindrischen Wand 26 der becherförmigen Wand 25 einerseits wie zwischen der zylindrischen Wand 26 und dem Gehäuse 21 andererseits, sind Ringspalte 28,29 ausgebildet, die ein Labyrinth für eine in die becherförmige Wand 25 einlaufende Detonationsfront bilden, die aus der becherförmigen Wand 25 über den inneren Ringspalt 28 reflektiert austritt und nach Umlenkung um 180° durch den äußeren Ringspalt 29 in eine Expansionskammer 30 eintritt, die durch eine Flammensperre 7 abgeschlossen ist. Die Flammensperre 7 ist zwischen zwei als Befestigungsflansche 31 abgeschlossene Teile des Gehäuses 21 eingelegt und durch Verschraubung der Befestigungsflansche 31 verspannt, wobei das nicht den Expansionsraum 30 enthaltende Teil des Gehäuses 21 lediglich die Verjüngung auf den ausgangsseitigen Anschlußflansch 23 enthält.

Bei diesem Ausführungsbeispiel wird die Nebenfront durch eine in der Achse des eingangsseitigen Anschlußflansches 22 liegende Öffnung 32 in den Expansionsraum 30 ohne Umlenkung geleitet.

Bei dem in Figur 8 dargestellten Ausführungsbeispiel, das im wesentlichen mit dem in Figur 7 dargestellten Ausführungsbeispiel übereinstimmt, sind im Boden 27 der becherförmigen Wand 25 mehrere Öffnungen 32 symmetrisch zur Achse des eingangsseitigen Anschlußflansches 22 angeordnet, von denen in der vertikalen Schnittachse 3 Öffnung 32 zu sehen sind.

Das in Figur 9 dargestellte Ausführungsbeispiel entspricht dem in Figur 7 dargestellten Ausführungsbeispiel mit dem Unterschied, daß statt der Öffnung 32 ein Leitungsstück 32' vorgesehen ist, durch das die Nebenfront in größerer Nähe zur Flammensperre 7 in den Expansionsraum 30 eingeleitet wird.

Alle dargestellten Ausführungsbeispiele erlauben eine wirksame Schwächung bzw. Beendigung der Detonation und daher eine geringe Belastung der in diesen Ausführungsbeispielen vorgesehenen Flammensperren 7.

## Patentansprüche

1. Verfahren zum Abschwächen einer Detonation in einem Behälter- bzw. Rohrleitungssystem, bei dem eine anlaufende Detonationsfront aufgeteilt und in einen Expansionsraum (17, 17', 30) wieder zusammengeführt wird, **dadurch gekennzeichnet, dass** die Aufteilung der Detonationsfront in eine Hauptfront und eine wesentlich kleiner ausgebildete Nebenfront erfolgt und dass die Hauptfront mit einer längeren Laufzeit in den Expansionsraum (17, 17', 30) geleitet wird, sodass beim Eintritt der Hauptfront in den Expansionsraum (17, 17', 30) dieser Verbrennungsgase der Nebenfront enthält.

2. Verfahren nach Anspruch 1, **dadurch gekennzeichnet, dass** die Laufzeit der Hauptfront relativ zur Nebenfront so dimensioniert wird, dass die Nebenfront in dem Expansionsraum (17, 17', 30) bereits vollständig zerfallen ist, wenn die Hauptfront in den Expansionsraum (17, 17', 30) eintritt.

3. Verfahren nach Anspruch 1 oder 2, **dadurch gekennzeichnet, dass** nach dem Zerfallen der Detonation Gas zum Löschen einer etwaig noch bestehenden Flamme durch eine flammenlöschende Spalte aufweisende Flammensperre (7) geleitet wird.

4. Verfahren nach einem der Ansprüche 1 bis 3 **dadurch gekennzeichnet, dass** die Nebenfront bezüglich der Hauptfront an einem gegenüberliegenden Ende in den Expansionsraum (17, 17', 30) geleitet wird.

5. Verfahren nach Anspruch 3 und 4, **dadurch gekennzeichnet, dass** die Nebenfront bis kurz vor die Flammensperre (7) geleitet wird, bevor sie in den Expansionsraum (17, 17', 30) eintritt.

6. Verfahren nach einem der Ansprüche 1 bis 5, **dadurch gekennzeichnet, dass** sich die Hauptfront gegenläufig zur Nebenfront im Expansionsraum (17, 17', 30) ausbreitet.

7. Vorrichtung zum Abschwächen einer Detonation in einem Behälter- bzw. Rohrleitungssystem mit einer im Fortpflanzungsweg der Detonationsfront liegenden Wandanordnung zum Aufteilen und Umlenken der Detonationsfront und mit einem Expansionsraum (17, 17', 30) in dem die aufgeteilte Detonationsfront wieder zusammengeführt wird, **dadurch gekennzeichnet, dass** die Wandanordnung (9, 16; 9', 18; 9", 16', 18; 24, 25) einen ersten Leitungsweg für Hauptfront und einen zweiten Leitungsweg für eine Nebenfront der Detonationsfront bildet, wobei der Gesamtquerschnitt des ersten Leitungswegs wesentlich großer ist als der Gesamtquerschnitt des zweiten Leitungswegs und die Leitungswege so dimensioniert sind, dass die Hauptfront gegenüber der Nebenfront verzögert in den Expansionsraum (17, 17', 30) eintritt.

8. Vorrichtung nach Anspruch 7, **dadurch gekennzeichnet, dass** der Gesamtquerschnitt des zweiten Leitungswegs weniger als 1/4 des Gesamtquerschnitts des ersten Leitungswegs beträgt.

9. Vorrichtung nach Anspruch 7 oder 8, **dadurch gekennzeichnet, dass** der zweite Leitungsweg aus wenigstens einer Öffnung (15, 32) bzw. wenigstens einem Leitungsstück (20, 20', 32') gebildet ist, dessen Durchmesser jeweils unterhalb des kritischen Rohrdurchmessers liegt.

10. Vorrichtung nach einem der Ansprüche 7 bis 9, **dadurch gekennzeichnet, dass** der Expansionsraum (17, 17', 30) am bezüglich der Wandanordnung strömungsmäßig anderen Ende durch eine Flammensperre (7) mit flammenlöschenden Spalten abgeschlossen ist.

11. Vorrichtung nach einem der Ansprüche 7 bis 11, **dadurch gekennzeichnet, dass** der zweite Leitungsweg den direkten Durchtritt der Nebenfront in den Expansionsraum (17, 17', 30) im wesentlichen ohne Umlenkung erlaubt.

12. Vorrichtung nach einem der Ansprüche 7 bis 11, **dadurch gekennzeichnet, dass** der zweite Leitungsweg durch wenigstens eine in Fortpflanzungsrichtung der Detonationsfront liegende Öffnung (15, 32) gebildet ist.

13. Vorrichtung nach einem der Ansprüche 7 bis 11, **dadurch gekennzeichnet, dass** der zweite Leitungsweg durch wenigstens ein in Fortpflanzungsrichtung der Detonationsfront liegendes Leitungsstück (20, 20', 32') gebildet ist.

14. Vorrichtung nach Anspruch 13, **dadurch gekennzeichnet, dass** das **L**eitungsstück (20, 20', 32') kurz vor der Flammensperre (7) endet.

15. Vorrichtung nach Anspruch 13 oder 14, **dadurch gekennzeichnet, dass** das Leitungsstück (20') auf die in einem abgewinkelten Rohrstück angeordnete Flammensperre (7) abgebogen ist.

16. Vorrichtung nach einem der Ansprüche 7 bis 15, **dadurch gekennzeichnet, dass** die Wandanordnung eine kreiszylindrische Wand (9, 9') aufweist, die die Detonationsfront in zwei Hauptfronten aufteilt und umlenkt und wenigstens eine Öffnung (15) bzw. ein Leitungsstück (20, 20') für den Durchtritt der Nebenfront aufweist.

17. Vorrichtung nach einem der Ansprüche 7 bis 15, **dadurch gekennzeichnet, dass** die Wandanordnung eine die anlaufende Detonationsfront umfassende becherförmige Wand (25) aufweist, in deren Boden (27) wenigstens eine Öffnung (32) bzw. ein Leitungsstück (32') ein zweiter Leitungsweg für den Durchtritt der Nebenfront befindet, und dass der erste Leitungsweg (28,29) an der Außenseite der zylindrischen Abschnitte (26) der becherförmigen Wand (25) entlang verläuft.

## Claims

1. Method of damping a detonation in a container system or pipeline system, in which method an approaching detonation front is divided up and guided together again in an expansion chamber (17, 17', 30), **characterised in that** the detonation front is divided up into a main front and a subsidiary front of substantially smaller formation and that the main front is conducted into the expansion chamber (17, 17', 30) with a longer travel time so that, when the main front enters the said expansion chamber (17, 17', 30), the latter contains combustion gases of the subsidiary front.

2. Method according to claim 1, **characterised in that** the travel time of the main front relative to the subsidiary front is calculated in such a way that the subsidiary front has already collapsed completely in the expansion chamber (17, 17', 30) when the main front enters the said expansion chamber (17, 17', 30).

3. Method according to claim 1 or 2, **characterised in that**, after the collapse of the detonation, gas for extinguishing any flame which still exists is conducted through a flame arrester (7) having flame-extinguishing slits.

4. Method according to one of claims 1 to 3, **characterised in that** the subsidiary front is conducted into the expansion chamber (17, 17', 30) at an opposite end relative to the main front.

5. Method according to claim 3 and 4, **characterised in that** the subsidiary front is conducted, before entering the expansion chamber (17, 17', 30), to a point just in front of the flame arrester (7).

6. Method according to one of claims 1 to 5, **characterised in that** the main front spreads out in the expansion chamber (17, 17', 30) in the opposite direction to the subsidiary front.

7. Device for damping a detonation in a container system or pipeline system, the said device having a wall arrangement, which lies in the propagation path of the detonation front, for dividing up and deflecting the said detonation front, and an expansion chamber (17, 17', 30) in which the divided-up detonation front is guided together again, **characterised in that** the wall arrangement (9, 16; 9', 18; 9'', 16', 18; 24, 25) forms a first conduction path for the main front and a second conduction path for a subsidiary front of the detonation front, the overall cross-section of the first conduction path being substantially greater than the overall cross-section of the second conduction path, and the conduction paths being dimensioned in such a way that the main front enters the expansion chamber (17, 17', 30) in a delayed manner in relation to the subsidiary front.

8. Device according to claim 7, **characterised in that** the overall cross-section of the second conduction path amounts to less than 1/4 of the overall cross-section of the first conduction path.

9. Device according to claim 7 or 8, **characterised in that** the second conduction path is formed from at least one opening (15, 32) or at least one conducting piece (20, 20', 32'), the diameter of which lies below the critical tube diameter in each case.

10. Device according to one of claims 7 to 9, **characterised in that** the expansion chamber (17, 17', 30) is closed off, at the other end, flow-wise, relative to the wall arrangement, by a flame arrester (7) with flame-extinguishing slits.

11. Device according to one of claims 7 to 11, **characterised in that** the second conduction path permits the direct passage of the subsidiary front into the expansion chamber (17, 17', 30), substantially without deflection.

12. Device according to one of claims 7 to 11, **characterised in that** the second conduction path is formed by at least one opening (15, 32) which lies in the direction of propagation of the detonation front.

13. Device according to one of claims 7 to 11, **characterised in that** the second conduction path is formed by at least one conducting piece (20, 20', 32') which lies in the direction of propagation of the detonation front.

14. Device according to claim 13, **characterised in that** the conducting piece (20, 20', 32') ends just in front of the flame arrester (7).

15. Device according to claim 13 or 14, **characterised in that** the conducting piece (20') is bent away towards the flame arrester which is disposed in an offset tubular piece.

16. Device according to one of claims 7 to 15, **characterised in that** the wall arrangement has a circular cylindrical wall (9, 9') which divides up and deflects the detonation front into two main fronts and has at least one opening (15) or conducting piece (20, 20') for the passage of the subsidiary front.

17. Device according to one of claims 7 to 15, **characterised in that** the wall arrangement has a cup-shaped wall (25) which encompasses the approaching detonation front and in the base (27) of which at least one opening (32) or conducting piece (32') is located as a second conduction path for the passage of the subsidiary front, and that the first conduction path (28, 29) extends along the outside of the cylindrical sections (26) of the cup-shaped wall (25).

## Revendications

1. Procédé pour amortir une détonation dans un système de conteneur ou de canalisation, dans lequel un front de détonation arrivant est fractionné puis à nouveau rassemblé dans une chambre d'expansion (17, 17', 30), **caractérisé en ce que** le fractionnement du front de détonation se fait en un front principal et un front auxiliaire réalisé nettement plus petit, et en ce que le front principal est conduit avec un temps de trajet plus long dans la chambre d'expansion (17, 17', 30) de façon qu'à l'entrée du front principal dans la chambre d'expansion (17, 17', 30) celle-ci contient des gaz de combustion du front auxiliaire.

2. Procédé selon la revendication 1, **caractérisé en ce que** le temps de trajet du front principal par rapport au front auxiliaire est dimensionné de façon que le front auxiliaire soit déjà complètement retombé dans la chambre d'expansion (17, 17', 30) lorsque le front principal pénètre dans la chambre d'expansion (17, 17', 30).

3. Procédé selon la revendication 1 ou 2, **caractérisé en ce qu**'après retombée de la détonation on amène du gaz pour éteindre une éventuelle flamme encore présente, par une barrière anti-flamme (7) présentant des fentes d'extinction des flammes.

4. Procédé selon l'une des revendications 1 à 3, **caractérisé en ce que** le front auxiliaire est introduit dans la chambre d'expansion (17, 17', 30) à une extrémité opposée par rapport au front principal.

5. Procédé selon la revendication 3 ou 4, **caractérisé en ce que** le front auxiliaire est conduit jusqu'à peu en avant de la barrière anti-flamme (7) avant qu'il entre dans la chambre d'expansion (17, 17', 30).

6. Procédé selon l'une des revendications 1 à 5, **caractérisé en ce que** le front principal se propage à contre-courant du front auxiliaire dans la chambre d'expansion (17, 17', 30).

7. Dispositif pour amortir une détonation dans un système de conteneur ou de tuyauterie, comprenant dans le trajet de propagation du front de détonation un agencement de paroi pour fractionner et dévier le front de détonation, et une chambre d'expansion (17, 17', 30) dans laquelle le front de détonation fractionné est à nouveau rassemblé, **caractérisé en ce que** l'agencement de paroi (9, 16; 9', 18; 9'', 16', 18; 24, 25) constitue un premier trajet de canalisation pour un front principal et un deuxième trajet de canalisation pour un front auxiliaire du front de détonation, la section transversale totale du premier trajet de canalisation étant nettement plus grande que la section transversale totale du second trajet de canalisation et les trajets de canalisation sont dimensionnés de façon que le front principal pénètre dans la chambre d'expansion (17, 17', 30) avec retard par rapport au front auxiliaire.

8. Dispositif selon la revendication 7, **caractérisé en ce que** la section transversale totale du second trajet de canalisation fait moins du quart de la section transversale totale du premier trajet de canalisation.

9. Dispositif selon la revendication 7 ou 8, **caractérisé en ce que** le second trajet de canalisation est constitué d'au moins une ouverture (15, 32) ou au moins une pièce de canalisation (20, 20', 32') dont le diamètre est, respectivement, inférieur au diamètre tubulaire critique.

10. Dispositif selon l'une des revendications 7 à 9, **caractérisé en ce qu**'à son autre extrémité relativement à l'écoulement par rapport à l'agencement de paroi, la chambre d'expansion (17, 17', 30) est fermée par une barrière anti-flamme (7) munie de fentes d'extinction des flammes.

11. Dispositif selon l'une des revendications 7 à 10, **caractérisé en ce que** le second trajet de canalisation permet le passage direct du front auxiliaire dans la chambre d'expansion (17, 17', 30), sensiblement sans déviation.

12. Dispositif selon l'une des revendications 7 à 11, **caractérisé en ce que** le second trajet de canalisation est constitué par au moins une ouverture (15, 32) s'étendant dans la direction de propagation du front de détonation.

13. Dispositif selon l'une des revendications 7 à 11, **caractérisé en ce que** le second trajet de canalisation est constitué par au moins une pièce de canalisation (20, 20', 32') s'étendant dans la direction de propagation du front de détonation.

14. Dispositif selon la revendication 13, **caractérisé en ce que** le pièce de canalisation (20, 20', 32') se termine peu avant la barrière anti-flamme (7).

15. Dispositif selon la revendication 13 ou 14, **caractérisé en ce que** la pièce de canalisation (20') est recourbée vers la barrière anti-flamme (7) disposée dans une pièce tubulaire coudée.

16. Dispositif selon l'une des revendications 7 à 15, **caractérisé en ce que** l'agencement de paroi présente une paroi cylindrique à section circulaire (9, 9'), qui fractionne le front de détonation en deux front principaux et le dévie, et au moins une ouverture (15) ou respectivement une pièce de canalisation (20, 20') pour le passage du front auxiliaire.

17. Dispositif selon l'une des revendications 7 à 15, **caractérisé en ce que** l'agencement de paroi présente une paroi en forme de coupe (25) entourant le front de détonation arrivant, et dans le fond de laquelle (27) se trouve au moins une ouverture (32) ou respectivement une pièce de canalisation (32') crée un deuxième trajet de canalisation pour le passage du front auxiliaire, et en ce que le premier trajet de canalisation (28, 29) s'étend le long du côté extérieur des parties cylindriques (26) de la paroi en forme de coupe (25).
